# EUROPÄISCHE PATENTSCHRIFT

(11) **EP 0 117 298 B1**
(45) Veröffentlichungstag und Bekanntmachung des Hinweises auf die Patenterteilung: **14.09.1988**
(21) Anmeldenummer: 83111876.5
(22) Anmeldetag: 26.11.1983
(51) Int. Cl.: G07C 1/10

(54) **Verfahren zur Gleitzeiterfassung mit Hilfe eines Fernsprechapparates**
Control method for flexible working hours using a telephone
Système de contrôle-horaire flexible à l'aide d'un appareil de téléphone

(30) Priorität: 25.02.1983 DE 3306681
(43) Veröffentlichungstag der Anmeldung: 05.09.1984
(73) Patentinhaber: TELENORMA Telefonbau und Normalzeit GmbH, 60327 Frankfurt am Main (DE)
(72) Erfinder: Schnabel, Harald, Dipl.-Ing., D-6236 Eschborn (DE)

(56) Entgegenhaltungen:
- WO-A-81/02085
- DE-A- 2 050 405
- DE-A- 2 351 949
- GB-A- 2 093 246
- US-A- 3 868 640
- US-A- 4 115 870
- US-A- 4 270 043
- US-A- 4 323 771
- TN-NACHRICHTEN, Heft 78, 1977, Seiten 3-12, Frankfurt/Main, DE; R. WILLEMS: "TN-Datensystem TENODAT 7000 - Struktur und Anwendungen"
- TN-NACHRICHTEN, Heft 75, 1974, Seiten 5-15, Frankfurt/Main, DE; R. DÖRING: "Die neue Teilnehmer-Generation-Möglichkeiten des Datenverkehrs in Fernsprech-Nebenstellenanlagen"

## Beschreibung

Die Erfindung betrifft ein Verfahren zur Gleitzeiterfassung mit Hilfe eines Fernsprechapparates, der an eine zentralgesteuerte Vermittlungsanlage, insbesondere Fernsprechnebenstellenanlage angeschlossen ist und zur Dateneingabe benutzt wird, wobei den Mitarbeiter kennzeichnende, durch Identifizierung des Anschlusses gewonnene Daten und zugehörige Zeitinformationen an zentraler Stelle zusammengefasst werden, um eine Datenverarbeitung zu ermöglichen.

Aus der DE-A-2 050 405 ist eine Schaltungsanordnung zur Erfassung von Arbeitszeitwerten über eine Fernsprechnebehstellenanlage bekannt, wobei Fernsprechapparate als Eingabegeräte benutzt werden. Hierzu ist es erforderlich, dass die dazu benutzte Fernsprechnebenstellenanlage in besonderer Weise ausgestattet ist, wobei besondere Verbindungswege für dieses Merkmal bereitgestellt werden müssen. Vom Teilnehmer aus muss eine besondere Kennziffer gewählt werden, um mit zentralen Einrichtungen der Fernsprechnebenstellenanlage in Verbindung zu treten, wobei eine regelrechte Fernsprechverbindung aufgebaut wird. Da hierbei eine besondere Kennziffer vorgesehen ist, geht ein erheblicher Anteil des Rufnummernvorrats verloren. Es kann ausserdem zu Engpässen kommen, wenn viele Teilnehmer gleichzeitig eine Gleitzeiteingabe vornehmen wollen, und die Fernsprechnebenstellenanlage nicht beliebig viele Verbindungswege gleichzeitig herstellen kann. Durch die zentrale Verarbeitung der anfallenden Daten ist es ohnehin nicht möglich, mehr als eine Eingabe gleichzeitig zu verarbeiten. Um eine eindeutige Identifizierung zu erreichen, und auch um einen Missbrauch auszuschliessen, ist es zusätzlich erforderlich, dass der Teilnehmer eine besondere Ziffernfolge nachwählt, um beispielsweise seine Personalnummer einzugeben. Um die Gleitzeiterfassung überhaupt wirksam werden zu lassen, ist also vom Teilnehmer aus eine relativ komplizierte Prozedur erforderlich, wobei eine vorbestimmte Ziffernfolge gewählt werden muss.

Die Uhrzeit wird den persönlichen Daten an zentraler Stelle hinzugefügt, wodurch es vorkommen kann, dass ein Teilnehmer, der eine Gleitzeiteingabe machen will, nicht mit der Zeit erfasst wird, die zum Beginn seines Versuches bestanden hat, wenn es infolge starken Verkehrsaufkommens in der Fernsprechnebenstellenanlage zu Engpässen kommt.

Ein System, mit welchem u.a. auch eine Gleitzeiterfassung möglich ist, wird in den TN-Nachrichten 1977, Heft 78 ab Seite 3 beschrieben. Es handelt sich um das TN-Datensystem TENODAT 7000, dessen Struktur und Anwendungsmöglichkeiten erläutert werden. Dort ist auf Seite 4 angegeben, dass für eine Dateneingabe Fernsprechapparate verwendet werden können. Es ist jedoch an keiner Stelle erwähnt, dass es sich bei dieser Dateneingabe um eine Eingabe von Zeitinformationen für die Arbeitszeiterfassung handeln könnte. Zum Thema Personalzeitermittlung ist auf Seite 9 beginnend ein eigener Abschnitt vorgesehen. Für die Eingabe werden sogenannte Personaldatenterminals PDT von den Mitarbeitern benutzt. Diese Personaldatenterminals sind jedoch, wie aus dem auf Seite 4 dargestellten Übersichtsbild hervorgeht, direkt an das TN-Datensystem angeschlossen und haben keine direkte Verbindung mit einer Fernsprechnebenstellenanlage. Es ist also dafür ein besonderes Leitungsnetz erforderlich.

Weiterhin ist es bekannt, in Fernsprechapparate Uhren einzubauen. Ein derartiger Fernsprechapparat ist beschrieben in dem Aufsatz: «Die aufgabenorientierten Fernsprechterminals der TN-Apparatefamilie T4», der abgedruckt ist den TN-Nachrichten 1979, Heft 81 ab Seite 19. Auf der Seite 24 ist beschrieben, dass eine Digitaluhr neben der Gebührenanzeige eingebaut ist. Diese Uhr dient jedoch ausschliesslich zum Ablesen der aktuellen Zeit und ist nicht geeignet für die Durchführung einer Gleitzeiterfassung.

Die Aufgabe der Erfindung besteht darin, ein Verfahren vorzuschlagen, womit ohne ein besonderes Leitungsnetz und ohne extra dafür vorgesehene Eingabegeräte eine Gleitzeiterfassung ermöglicht wird, wobei keine Einschränkungen durch die Gegebenheiten einer Vermittlungsanlage entstehen. Die Eingabeprozeduren sollen ausserdem für den Fernsprechteilnehmer einfach und bequem durchführbar sein.

Für die Lösung dieser Aufgabe ist im Patentanspruch 1 vorgesehen, dass im Fernsprechapparat eine Eingabeeinrichtung, ein digital arbeitender Uhrenbaustein und ein Zwischenspeicher vorgesehen sind, dass bei Betätigung der Eingabeeinrichtung die im Uhrenbaustein des Fernsprechapparates gerade anstehende aktuelle Zeitinformation in den Zwischenspeicher aufgenommen wird, dass täglich alle an der Gleitzeiterfassung beteiligten Fernsprechapparate von der Vermittlungsanlage aus, vorwiegend in verkehrsschwachen Zeiten, angesteuert werden, wobei die im Zwischenspeicher befindlichen Zeitinformationen über die Teilnehmeranschlussleitung zur Vermittlungsanlage übertragen werden, und dass die den Mitarbeiter kennzeichnenden Daten in der Vermittlungsanlage den Zeitinformationen zugefügt werden.

Eine weitere im Patentanspruch 2 beschriebene Variante sieht vor, dass ebenfalls im Fernsprechapparat eine Eingabeeinrichtung, ein digital arbeitender Uhrenbaustein und ein Zwischenspeicher vorgesehen sind, dass bei Betätigung der Eingabeeinrichtung die im Uhrenbaustein gerade anstehende aktuelle Zeitinformation zusammen mit den Mitarbeiter kennzeichnenden Daten in den Zwischenspeicher übernommen werden, und dass täglich alle an der Gleitzeit beteiligten Fernsprechapparate von der Vermittlungsanlage aus angesteuert werden, wobei die im Zwischenspeicher befindlichen Zeitinformationen zusammen mit den Mitarbeiter kennzeichnenden Daten über die Teilnehmeranschlussleitung zur Vermittlungsanlage übertragen werden.

Damit wird in vorteilhafter Weise erreicht, dass zumindest die Zeitinformationen zunächst dezentral unabhängig voneinander erfasst werden können, so dass keine zeitlichen Engpässe auftreten können, wenn ein Fernsprechapparat als Eingabegerät benutzt wird. Wenn die Fernsprechnebenstellenanlage aus anderen Gründen mit einer Identifizierungseinrichtung ausgestattet ist, so können die in den Fernsprechapparaten angeordneten Zwischenspeicher so klein dimensioniert sein, dass lediglich die Aufnahme von Zeitinformationen möglich ist.

Wenn jedoch beispielsweise bei kleineren und mittleren Fernsprechnebenstellenanlagen eine Identifizierungseinrichtung nicht vorhanden ist, so ist es ohne weiteres möglich, auch die den Mitarbeiter kennzeichnenden Daten im Fernsprechapparat selbst bereitzustellen, so dass diese zusammen mit den Zeitinformationen abrufbar sind.

Mit den in den abhängigen Ansprüchen angegebenen Weiterbildungen der Erfindung wird aufgezeigt, auf welche Weise die den Mitarbeiter kennzeichnenden Daten beim Fernsprechapparat bereitgestellt werden können. Es ist ausserdem angegeben, auf welche Weise der Uhrenbaustein synchronisiert werden kann, und dass beim Abrufen der Gleitzeitinformation am Fernsprechapparat der Anschluss für den Fernsprechbetrieb vorübergehend gesperrt bzw. besetzt ist.

Ein Ausführungsbeispiel der Erfindung wird nachfolgend anhand einer Zeichnung näher erläutert.

In der Zeichnung sind die für die Gleitzeiterfassung notwendigen Komponenten in einem Blockschaltbild dargestellt. Die für einen Fernsprechbetrieb erforderlichen Teile sind der besseren Übersichtlichkeit wegen weggelassen worden. Der für die Gleitzeiterfassung vorgesehene Fernsprechapparat FA enthält neben einer Steuereinrichtung SE und einem Zwischenspeicher ZSP einen Uhrenbaustein UB. Ausserdem ist eine Eingabeeinrichtung EE vorgesehen, die bei der Zeiteingabe aktiviert wird. Der Fernsprechapparat FA enthält ausserdem einen programmierbaren Festwertspeicher PROM, in dem die teilnehmerindividuellen Daten abgelegt sind, die für die Gleitzeiterfassung wichtig sind. Ein derartiger programmierbarer Festwertspeicher PROM ist nicht erforderlich, wenn mit einem Ausweisleser AL gearbeitet wird, in den bei der Gleitzeiterfassung eine betriebliche Ausweiskarte AK eingesteckt wird.

Der Fernsprechapparat FA ist in bekannter Weise über eine Teilnehmeranschlussleitung TA mit der Vermittlungsanlage VA verbunden. An die Vermittlungsanlage VA kann eine Datenverarbeitungsanlage DVA angeschlossen sein, wo die für die Gleitzeiterfassung eingegebenen Daten zentral verarbeitet werden. Es ist auch denkbar, innerhalb der Vermittlungsanlage VA eine spezielle Steuereinrichtung SZ anzuordnen, womit ebenfalls das zentrale Verarbeiten von Gleitzeit-Daten bewirkt werden kann. Weiterhin besteht die Möglichkeit, in der besonderen Steuereinrichtung SZ die Daten lediglich zwischenzuspeichern, um sie dann auf einen Datenträger zu bringen, womit sie einer späteren Verarbeitung zugeführt werden können.

Für die Zeiteingabe am Fernsprechapparat FA gibt es, wie bereits beschrieben mehrere Möglichkeiten. Wenn kein Ausweisleser AL vorgesehen werden soll, so genügt im einfachsten Fall das Betätigen einer Taste T um über die Eingabeeinrichtung EE die Steuereinrichtung SE im Fernsprechapparat FA anzureizen. Es wird dann die im Uhrenbaustein UB gerade anstehende Zeitinformation zusammen mit den aus einem programmierbaren Festwertspeicher PROM ausgelesenen teilnehmer-individuellen Daten in den Zwischenspeicher ZSP übertragen. Zur Gleitzeiteingabe kann auch eine schon vorhandene Taste oder eine Taste der Wähltastatur dienen, die bei aufgelegtem Handapparat betätigt wird, und dann die Zeiteingabe bewirkt. Damit eine unbefugte Zeiteingabe nicht allzuleicht vorgenommen werden kann, könnte ein mit Schlüssel S betätigbarer Kontakt K an die Eingabeeinrichtung EE angeschlossen sein. Ein derartiges Kontaktschloss kann auch dazu dienen, den Fernsprechapparat selbst, also die Sprechkreise ein- bzw. auszuschalten. Über die Steuereinrichtung SE wird dann dafür gesorgt, dass bei einer Änderung der Schaltstellung wie zuvor beschrieben die aktuelle Zeitinformation zusammen mit den teilnehmer-individuellen Daten in den Zwischenspeicher ZSP gelangt.

Die Zwischenspeicher ZSP aller für Gleitzeiteingabe vorgesehenen Fernsprechapparate FA werden dann, beispielsweise ausgelöst durch ein Zeitsignal von der Vermittlungsanlage aus angesteuert, um ihren Inhalt auszulesen. Dies geschieht zu einer verkehrsschwachen Zeit, so dass der Betriebsablauf der Vermittlungsanlage dadurch nicht beeinträchtigt wird. Für diesen Zweck kann eine in bekannter Weise arbeitende Abtasteinrichtung vorgesehen sein, die nacheinander die betreffenden Teilnehmeranschlussleitungen TS ansteuert und somit eine Datenübertragung bewirkt.

Bei dieser Prozedur ist es auch möglich, dass Daten in umgekehrter Richtung, d. h. zum Fernsprechapparat FA hin übertragen werden. Diese Informationen werden vom Zwischenspeicher ZSP aufgenommen und dienen dazu, den Teilnehmer, der sie mit Betätigen einer Taste zur Anzeige bringt, über den aktuellen Stand seines Gleitzeit-Kontos zu informieren. Bei einer derartigen Ausgestaltung des für die Gleitzeiterfassung vorgesehenen Fernsprechapparates ist der Teilnehmer ständig über den aktuellen Stand seines Gleitzeit-Kontos informiert. Um bereits vorhandene Anzeigeeinrichtungen mitbenutzen zu können, ist es zweckmässig, die Anzeige des Gleitzeit-Kontos bei aufgelegtem Handapparat durchzuführen.

## Patentansprüche

1. Verfahren zur Gleitzeiterfassung mit Hilfe eines Fernsprechapparates (FA), der an eine zentralgesteuerte Vermittlungsanlage (VA), insbesondere Fernsprechnebenstellenanlage angeschlossen ist und zur Dateneingabe benutzt wird, wobei den Mitarbeiter kennzeichnende, durch Identifizierung des Anschlusses gewonnene Daten und zugehörige Zeitinformationen an zentraler Stelle zusammengefasst werden, um eine Datenverarbeitung zu ermöglichen, dadurch gekennzeichnet,
dass im Fernsprechapparat (FA) eine Eingabeeinrichtung (EE), ein digital arbeitender Uhrenbaustein (UB) und ein Zwischenspeicher (ZSP) vorgesehen sind,
dass bei Betätigung der Eingabeeinrichtung (EE) die im Uhrenbaustein (UB) des Fernsprechapparats (FA) gerade anstehende aktuelle Zeitinformation in den Zwischenspeicher (ZSP) aufgenommen wird,
dass täglich alle an der Gleitzeiterfassung beteiligten Fernsprechapparate (FA) von der Vermittlungsanlage (VA) aus, vorwiegend in verkehrsschwachen Zeiten, angesteuert werden, wobei die im Zwischenspeicher (ZSP) befindlichen Zeitinformationen über die Teilnehmeranschlussleitung zur Vermittlungsanlage (VA) übertragen wird,
und dass die den Mitarbeiter kennzeichnenden Daten in der Vermittlungsanlage (VA) den jeweiligen Zeitinformationen zugefügt werden.

2. Verfahren zur Gleitzeiterfassung mit Hilfe eines Fernsprechapparats, der an eine zentralgesteuerte Vermittlungsanlage, insbesondere Fernsprechnebenstellenanlage angeschlossen ist und zur Dateneingabe benutzt wird, wobei den Mitarbeiter kennzeichnende Daten und zugehörige Zeitinformationen an zentraler Stelle zusammengefasst werden, um eine Datenverarbeitung zu ermöglichen, dadurch gekennzeichnet, dass im Fernsprechapparat (FA) eine Eingabeeinrichtung (EE), ein digital arbeitender Uhrenbaustein (UB) und ein Zwischenspeicher, (ZSP) vorgesehen sind, dass bei Betätigung der Eingabeeinrichtung (EE) die im Uhrenbaustein (UB) gerade anstehende aktuelle Zeitinformation zusammen mit den Mitarbeiter kennzeichnenden Daten in den Zwischenspeicher (ZSP) übernommen werden, und dass täglich alle an der Gleitzeit beteiligten Fernsprechapparate (FA) von der Vermittlungsanlage (VA) aus angesteuert werden, wobei die im Zwischenspeicher (ZSP) befindlichen Zeitinformationen und den Mitarbeiter kennzeichnenden Daten zusammen über die Teilnehmeranschlussleitung zur Vermittlungsanlage (VA) übertragen werden.

3. Verfahren nach Anspruch 2, dadurch gekennzeichnet, dass die den Mitarbeiter kennzeichnenden Daten auf einer Ausweiskarte (AK) aufgebrachtsind, die beim Betätigen der als Ausweisleser (AL) ausgebildeten Eingabeeinrichtung (EE) gelesen wird, wobei diese Daten in den Zwischenspeicher (ZSP) gelangen.

4. Verfahren nach Anspruch 2, dadurch gekennzeichnet, dass den Mitarbeiter kennzeichnende Daten in einem programmierbaren Festwertspeicher (PROM) gespeichert sind und beim Betätigen der Eingabeeinrichtung (EE) in den Zwischenspeicher (ZSP) gelangen.

5. Verfahren nach Anspruch 2, dadurch gekennzeichnet, dass zur Eingabe der Zeitinformation und der den Mitarbeiter kennzeichnenden Daten eine oder mehrere Tasten (T) zu betätigen sind.

6. Verfahren nach Anspruch 2, dadurch gekennzeichnet, dass zur Eingabe der Zeitinformation und der den Mitarbeiter kennzeichnenden Daten mit einem Schlüssel (S) betätigbare Kontakte (K) vorgesehen sind.

7. Verfahren nach Anspruch 6, dadurch gekennzeichnet, dass ein Kontaktschloss vorgesehen ist, das bei seinem Aufschliessen eine Zeiteingabe «Kommt» und bei seinem Abschliessen eine Zeiteingabe «Geht» bewirkt.

8. Verfahren nach Anspruch 7, dadurch gekennzeichnet, dass mit dem Kontaktschloss gleichzeitig mit der jeweiligen Zeiteingabe die Betriebsbereitschaft des Fernsprechapparates (FA) ein- oder ausgeschaltet wird.

9. Verfahren nach einem der Ansprüche 1 oder 2, dadurch gekennzeichnet, dass bei der täglichen Ansteuerung der Zwischenspeicher (ZSP) eine Information zur Synchronisierung des Uhrenbausteins (UB) zum Fernsprechapparat (FA) hin übertragen wird.

10. Verfahren nach einem der Ansprüche 1 oder 2, dadurch gekennzeichnet, dass während einer Informationsübertragung über die Teilnehmeranschlussleitung der betreffende Anschluss vorübergehend kurzzeitig für den Fernsprechbetrieb gesperrt, bzw. besetzt ist.

## Claims

1. Method for the recording of flexible working time with the aid of a telephone set (FA), which is connected to a centrally controlled telephone exchange (VA), in particular a private branch exchange, and used for data input, wherein data identifying the employee and obtained through identification of the connection and associated time information data are summarised in order to make a data processing possible, characterised thereby, that an input equipment (EE), a digitally operating clock block (UB) and an intermediate store (ZSP) are provided in the telephone set (FA), that the actual time information just then present in the clock block (UB) of the telephone set (FA) is entered into the intermediate store (ZSP) on actuation of the input equipment (EE), that all telephone sets (FA) participating in the recording of flexible working time are addressed daily from the telephone exchange (VA), predominantly in times of weak traffic, wherein the time information data disposed in the intermediate store (ZSP) are transmitted by way of the subscriber connection line to the telephone exchange (VA) and that the data identifying the employee are added in the telephone exchange (VA) to the respective time information data.

2. Method for the recording of flexible working time with the aid of a telephone set, which is connected to a centrally controlled telephone exchange, in particular a private branch exchange, and used for data input, wherein data identifying the employee and associated time information data are summarised at a central location in order to make a data processing possible, characterised thereby, that an input equipment (EE), a digitally operating clock block (UB) and an intermediate store (ZSP) are provided in the telephone set (FA), that the actual time information just then present in the clock block (UB) of the telephone set (FA) together with the data identifying the employee are entered into the intermediate store (ZSP) on actuation of the input equipment (EE), that all telephone sets (FA) participating in the recording of flexible working time are addressed daily from the telephone exchange (VA), wherein the time information data and the data identifying the employee are transmitted together by way of the subscriber connection line to the telephone exchange (VA).

3. Method according to claim 2, characterised thereby, that the data identifying the employee are applied on an identity card (AK), which is read on actuation of the input equipment (EE) constructed as identity reader (AL), wherein these data get into the intermediate store (ZSP).

4. Method according to claim 2, characterised thereby, that the data identifying the employee are stored in a programmable fixed value store (PROM) and get into the intermediate store (ZSP) on actuation of the input equipment (EE).

5. Method according to claim 2, characterised thereby, that one or more push buttons (T) are to be actuated for the input of the time information and the data identifying the employee.

6. Method according to claim 2, characterised thereby, that contacts (K) actuable by a key (S) are provided for the input of the time information and the data identifying the employee.

7. Method according to claim 6, characterised thereby, that a contact lock is provided, which on its unlocking effects a time input «comes» and on its locking effects a time input «goes».

8. Method according to claim 7, characterised thereby, that the operational readiness of the telephone set (FA) is switched on or off by the contact lock simultaneously with the respective time input.

9. Method according to one of the claims 1 or 2, characterised thereby, that on information signal for the synchronisation of the clock block (UB) is transmitted to the telephone set (FA) during the daily addressing of the intermediate stores (ZSP).

10. Method according to one of the claims 1 or 2, characterised thereby, that during an information transmission over the subscriber connection line, the connection concerned is temporarily blocked or engaged for a short time for the telephone operation.

## Revendications

1. Procédé pour contrôler un horaire flexible à l'aide d'un appareil téléphonique (FA) connecté à une installation téléphonique à commande centrale (VA), en particulier une installation téléphonique supplémentaire, et utilisé pour l'introduction de données, les données individuelles à un collaborateur, obtenues par identification du raccordement, et les informations de temps correspondantes étant assemblées pour permettre un traitement de données, caractérisé
en ce que dans l'appareil téléphonique (FA) sont prévus un dispositif d'entrée (EE), un dispositif d'horloge travaillant en numérique (UB) et une mémoire intermédiaire (ZSP),
en ce que, lorsque le dispositif d'entrée (EE) est manoeuvré, les informations de temps actuelles précises qui sont présentes dans le dispositif d'horloge (UB) de l'appareil téléphonique (FA) se trouvent reprises dans la mémoire intermédiaire (ZSP),
en ce que tous les appareils téléphoniques (FA) participant au contrôle d'horaire flexible sont commandés journellement à partir de l'installation téléphonique (VA), de préférence durant des périodes de faible trafic, de manière que les informations de temps contenues dans la mémoire intermédiaire (ZSP) soient transmises à l'installation téléphonique (VA) par la ligne de raccordement, et
en ce que les données individuelles au collaborateur sont ajoutées dans l'installation téléphonique (VA) aux informations de temps du moment.

2. Procédé pour contrôler un horaire flexible à l'aide d'un appareil téléphonique (FA) connecté à une installation téléphonique à commande centrale (VA), en particulier une installation téléphonique supplémentaire, et utilisé pour l'introduction de données, les données individuelles à un collaborateur, et les informations de temps correspondantes étant assemblées pour permettre un traitement de données, caractérisé en ce que dans l'appareil téléphonique (FA) sont prévus un dispositif d'entrée (EE), un dispositif d'horloge travaillant en numérique (UB) et une mémoire intermédiaire (ZSP), en ce que, lorsque le dispositif d'entrée (EE) est manoeuvré, les informations de temps actuelles précises qui sont présentes dans le dispositif d'horloge (UB) se trouvent reprises dans la mémoire intermédiaire (ZSP) avec les données individuelles au collaborateur, et en ce que tous les appareils téléphoniques (FA) participant au contrôle d'horaire flexible sont commandés journellement à partir de l'installation téléphonique (VA), de manière que les informations de temps contenues dans la mémoire intermédiaire (ZSP) et les données individuelles au collaborateur soient transmises ensemble à l'installation téléphonique (VA) par la ligne de raccordement.

3. Procédé selon la revendication 2, caractérisé en ce que les données individuelles au collaborateur sont portées sur une carte d'identité (AK), celle-ci étant lue lorsque le dispositif d'entrée (EE) réalisé sous forme d'un lecteur de carte d'identité se trouve manoeuvré, lesdites données étant introduites dans la mémoire intermédiaire (ZSP).

4. Procédé selon la revendication 2, caractérisé en ce que les données individuelles au collaborateur sont mémorisées dans une mémoire morte programmable (PROM) et sont introduites dans la mémoire intermédiaire (ZSP) lorsque le dispositif d'entrée (EE) se trouve manoeuvré.

5. Procédé selon la revendication 2, caractérisé en ce qu'une ou plusieurs touches (T) doivent être actionnées pour introduire les informations de temps et les données individuelles au collaborateur.

6. Procédé selon la revendication 2, caractérisé en ce qu'un contact (K) manoeuvrable avec une clé (S) est prévu pour introduire les informations de temps et les données individuelles au collaborateur.

7. Procédé selon la revendication 6, caractérisé en ce qu'une serrure à contact est prévue, cette serrure étant agencée de manière que lorsqu'elle est fermée, elle produise une entrée de temps «Arrive» et que lorsqu'elle est ouverte, elle produise une entrée de temps «Sort».

8. Procédé selon la revendication 7, caractérisé en ce que l'appareil téléphonique (FA) est mis en état de service ou hors service par la serrure à contact pendant que des informations de temps sont introduites.

9. Procédé selon la revendication 1 ou 2, caractérisé en ce qu'une information est transmise à l'appareil téléphonique pour la synchronisation du dispositif d'horloge (UB) lors de la commande journalière de la mémoire intermédiaire (ZSP).

10. Procédé selon la revendication 1 ou 2, caractérisé en ce que, pendant qu'une information se trouve transmise sur la ligne de raccordement d'un poste téléphonique, cette ligne se trouve temporairement, pendant un court laps de temps, bloquée ou mise à l'état occupé pour le trafic téléphonique.
